# EUROPÄISCHE PATENTSCHRIFT

(11) **EP 0 925 834 B1**
(45) Veröffentlichungstag und Bekanntmachung des Hinweises auf die Patenterteilung: **14.08.2002**
(21) Anmeldenummer: 98124164.9
(22) Anmeldetag: 19.12.1998
(51) Int. Cl.: B02C 18/00

(54) **Vorrichtung zur verzögerten Antriebsabschaltung von Aktenvernichter-Schneidwerken**
Paper shredder with switch-off retardation
Déchiqueteur de documents avec dispositif d'arrêt à retardement

(30) Priorität: 23.12.1997 DE 19757766
(43) Veröffentlichungstag der Anmeldung: 30.06.1999
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- EP-A- 0 386 698
- EP-A- 0 453 851
- EP-A- 0 792 691
- US-A- 5 167 374
- PATENT ABSTRACTS OF JAPAN vol. 097, no. 008, 29. August 1997 & JP 09 094472 A (NAKABAYASHI KK), 8. April 1997

## Beschreibung

Die Erfindung bezieht sich auf eine Vorrichtung zur verzögerten Antriebsabschaltung von Aktenvernichter-Schneidwerken nach dem Oberbegriff des Patentanspruchs 1. Die verzögerte Antriebsabschaltung hat dabei den Zweck zu gewährleisten, daß eine Antriebsstillsetzung erst immer dann erfolgt, wenn das Schneidwerk gereinigt ist, sich also von Papierpartikeln Schneidstaub o.ä. freigelaufen hat und vor allem das jeweilige Dokument vollständig vernichtet ist.
Um dies zu erreichen, sind in der Praxis bereits der Antriebssteuerung zugeordnete, elektronisch wirkende Komponenten bekannt, deren spezieller Nachteil jedoch ihr relativ hoher Preis ist.

Weiterhin bekannt sind auch pneumatische Vorrichtungen, die mit einem Luftzylinder und Verzögerungsventil arbeiten. Neben einem harten Einschaltvorgang liegt auch bei dieser Bauart der spezifische Nachteil im relativ hohen Preis und der Störanfälligkeit der vielen feinmechanischen Bauelemente. Zudem ist den bislang bekannten elektronischen wie auch pneumatischen Verzögerungsgliedern als Hauptnachteil die Eigenschaft zu eigen, daß die Dauer der Schneidwerksnachlaufzeit empirisch voreingestellt werden muß; da jedoch allgemein bekannt ist, daß je nach Papiersorte die " Selbstreinigungszeit " der Schneidwerke sehr unterschiedlich ist, vor allem bei sehr dünnem Papier sehr lange dauert, stellen die bislang bekannten Systeme auch stets nur eine wenig wirksame Kompromißlösung dar.

Es ist daher die Aufgabe der vorliegenden Erfindung, durch entsprechend einfache Maßnahmen die Dauer der Nachlaufzeit bei Aktenvernichter-Schneidwerken ohne irgendwelche voreinzustellenden Werte rein belastungsabhängig und selbsttätig zu beeinflussen, d. h., die Antriebsstillsetzung erst dann vorzunehmen, wenn die Schneidwalzen tatsächlich auch vollständig freigelaufen, also gereinigt sind.

Gelöst wird diese Aufgabe dabei in überraschend einfacher Weise durch die im Patentanspruch 1 angegebenen Mittel und Maßnahmen. In einer Zeichnungsskizze ist die neue Vorrichtung zudem vom System her dargestellt und anhand dieser Darstellung im folgenden in ihrer Wirkungsweise noch näher erläutert. Die Zeichnungsskizze zeigt dabei sehr schematisch die Draufsicht auf ein Aktenvernichter-Schneidwerk mit Schaltern und Antriebselementen.

Bei dem dargestellten Schneidwerk 1 erfolgt die Einschaltung des Walzenantriebsmotors 4 in bekannter Weise selbsttätig beim Einführen eines Blattes Papier o.dgl. in den Schneidspalt zwischen den Walzen auf rein mechanischem Wege über die Nocken 2a der mit dem Endschalter 3 zusammenwirkenden Schaltwippe 2.

Bedingt dadurch, daß gemäß der Erfindung die auf den Antriebsmotor 4 folgende erste Getriebestufe, bestehend aus dem Antriebsritzel 5 und dem Abtriebsrad 6 eine Schrägverzahnung 6a aufweist und die Nabe 7 des Abtriebsrades 6 auf seiner Achse 8 axialverschieblich gelagert ist, erfährt das Rad 6, 7 bei Belastung des Schneidwerkes 1 eine axiale Kraftkomponente und führt einen Hub "x" in Richtung auf die äußere Lagerplatte 11 aus. Das zweite Hauptmerkmal der Erfindung sieht nun vor, daß im Bereich des Axialhubs "x" ein mit der Motorsteuerung verknüpftes Schaltelement ( Endschalter 10, 10a ) angeordnet ist, wobei letzterer in axialer Richtung gesehen unmittelbar neben der Stirnseite des Antriebsritzels 5 angeordnet ist und sein Schaltstift 10a in Richtung auf die Zahnflanken des Abtriebsrades 6 der ersten Getriebestufe weist. Durch diese Anordnung und Bauform bedingt, bleibt der zweite Enschalter 10, 10a bei entspr. schaltungsmäßiger Verknüpfung solange aktiv, wie das Schneidwerk unter Belastung steht und schaltet erst ab, wenn die Last weg, das Schneidwerk also von Schneidpartikeln o.dgl. freigelaufen ist.

Wichtig in funktionsmäßiger Hinsicht ist hierbei noch die Zuordnung einer Feder 9 als Rückstellelement zum Abtriebsrad 6, 6a, wobei vorteilhafterweise das Rückstellelement als Druckfeder 9 ausgebildet und endseitig auf der Achse 8 zwischen Radnabe 7 und Lagerplatte 11 angeordnet ist; denkbar ist aber auch jede andere Art und Anordnung eines bei Entlastung des Schneidwerkes wirksam werdenden elastischen Rückstellgliedes.

Unabhängig vom zeichnerischen Ausführungsbeispiel liegt bei der vorliegenden Erfindung die übergeordnete technische Lehre vor allem darin, daß mindestens eine der zwischen Antriebsmotor 4 und Schneidwalzenpaar 1 liegenden Getriebestufen 5, 6 und/oder 13, 14 mit einer Schrägverzahnung 6a versehen und mindestens eines der Zahnräder 6, 7 bzw. 13, 14 dabei axialbeweglich ( Hub x ) auf seiner Achse ( z.B. 8 ) gelagert und im Bereich des Axialhubs x ein mit der Motorsteuerung verknüpftes Schaltelement, vorzugsweise ein Endschalter 10, 10a, angeordnet ist.

### BEZUGSZEICHENLISTE

- 1: Schneidwalzenpaar
- 2: Schaltwippe
- 2a: Nocken
- 3: Endschalter ( für Walzenstart )
- 4: Antriebsmotor
- 5: Ritzel ( schrägverzahnt )
- 6: Abtriebsrad ( schrägverzahnt )
- 6a: Schrägverzahnung
- 7: Nabe
- 8: Achse
- 9: Rückstellfeder
- 10: Endschalter ( für Antriebsstillsetzung )
- 10a: Schaltnocken
- 11: äußere Lagerplatte
- 12: motorseitiges Lagerschild
- 13: zweite Getriebestufe
- 14: " "
- 15: Mitnahme ( Kupplung )

- X: Hub

## Patentansprüche

1. Vorrichtung zur verzögerten Antriebsabschaltung von Aktenvernichter-Schneidwerken, deren Einschaltvorgang vornehmlich durch das Einführen der zu vernichtenden Materialien in den Einzugsschacht selbsttatig ausgelöst wird,
**dadurch gekennzeichnet,**
**daß** mindestens eine der zwischen Antriebsmotor ( 4 ) und Schneidwalzenpaar ( 1 ) liegenden Getriebestufen ( 5, 6 und/oder 13, 14 ) mit einer Schrägverzahnung ( 6a ) versehen
und mindestens eines der Zahnräder ( 6, 7 bzw. 13, 14 ) dabei axialbeweglich ( Hub x ) auf seiner Achse ( z.B. 8 ) gelagert
und im Bereich des Axialhubs ( x ) ein mit der Motorsteuerung verknüpftes Schaltelement ( Endschalter 10, 10a ) angeordnet ist.

2. Vorrichtung nach Anspruch 1,
**dadurch gekennzeichnet,**
**daß** der Endschalter ( 10 ) in axialer Richtung gesehen unmittelbar neben der Stirnseite des Antriebsritzels ( 5 ) angeordnet ist und sein Schaltstift ( 10a ) in Richtung auf die Zahnflanken des Abtriebsrades ( 6 ) der ersten Getriebestufe weist.

3. Vorrichtung nach den Ansprüchen 1 und 2,
**gekennzeichnet durch**
Zuordnung einer Feder ( 9 ) oder irgendeines anderen, elastischen Gliedes als Rückstellelement zum Antriebsrad ( 6, 6a ) bzw. eines der anderen Räder.

4. Vorrichtung nach Anspruch 3,
**dadurch gekennzeichnet,**
**daß** das Rückstellelement als Druckfeder ( 9 ) ausgebildet und endseitig auf der Achse ( 8 ) zwischen Radnabe ( 7 ) und Lagerplatte ( 11 ) angeordnet ist.

## Claims

1. Device for delayed switching-off of the drive of document shredder cutting mechanisms, the switching-on process of which is automatically triggered primarily by the introduction into the intake shaft of the materials to be shredded, **characterised in that** at least one of the gear stages (5, 6 and/or 13, 14) lying between drive motor (4) and cutting roller pair (1) is provided with a helical toothing (6a) and at least one of the gearwheels (6, 7 or 13, 14) is **in that** case mounted to be axially movable (stroke x) on its axle (for example, 8) and a switching element (limit switch 10, 10a) linked with the motor control is arranged in the region of the axial stroke (x).

2. Device according to claim 1, **characterised in that** the limit switch (10) as seen in axial direction is arranged directly adjacent to the end face of the drive pinion (5) and its switch pin (10a) faces the first gear stage in direction towards the tooth flanks of the driven wheel (6).

3. Device according to claims 1 and 2, **characterised by** association of a spring (9) or any other resilient element as a resetting element for the drive wheel (6, 6a) or one of the other wheels.

4. Device according to claim 3, **characterised in that** the resetting element is formed as a compression spring (9) and is arranged at the end on the axle (8) between wheel hub (7) and bearing plate (11).

## Revendications

1. Déchiqueteur de documents avec dispositif d'arrêt à retardement, dont la mise en marche est déclenchée automatiquement surtout par l'insertion des matériaux à déchiqueter dans l'orifice d'introduction, **caractérisé en ce qu**'au moins l'un des étages d'engrenage (5, 6 et/ou 13, 14) situé entre le moteur d'entraînement (4) et la paire de cylindres de rognage (1) est muni d'une denture hélicoïdale (6a) et qu'au moins une des roues dentées (6, 7 ou 13, 14) est placée de manière déplaçable axialement (course x) sur son axe (par ex. 8) et qu'un élément de commutation (interrupteur de fin de course 10, 10a) couplé à la commande du moteur est placé dans la partie de la course axiale (x).

2. Dispositif selon la revendication 1, **caractérisé en ce que** l'interrupteur de fin de course (10), vu dans le sens axial, est placé directement à côté du côté frontal du pignon de commande (5) et que sa broche de commande (10a) s'étend en direction des flancs de la dent de la roue menée (6) du premier étage d'engrenage.

3. Dispositif selon les revendications 1 et 2, **caractérisé par** l'adjonction d'un ressort (9) ou de n'importe quel autre élément élastique comme élément de rappel pour la roue motrice (6, 6a) ou d'une des autres roues.

4. Dispositif selon la revendication 3, **caractérisé en ce que** l'élément de rappel est formé comme ressort de pression (9) et est placé du côté terminal sur l'axe (8) entre le moyeu de roue (7) et la plaque d'appui (11).
